# EUROPÄISCHE PATENTANMELDUNG

(11) **EP 4 700 315 A1**
(43) Veröffentlichungstag der Anmeldung: **25.02.2026**
(21) Anmeldenummer: 24195500.4
(22) Anmeldetag: 20.08.2024
(51) Int. Cl.: F28D 7/02, F28F 13/08, F28D 21/00

(54) **WÄRMETAUSCHER ZUR ERWÄRMUNG EINES TIEFKALTEN KRYOFLUIDS UND VERFAHREN ZUR ERSTELLUNG VON DESIGN-DATEN UND HERSTELLUNG DES WÄRMETAUSCHERS**

(71) Anmelder: Cryomotive GmbH, 85630 Grasbrunn (DE)
(72) Erfinder: HAUSER, Lukas, 1160 Wien (AT); GROMOTKA, Jeremias, 80797 München (DE)
(74) Vertreter: Pearl Cohen EU

(57) **Zusammenfassung**

Bereitgestellt wird ein Wärmetauscher zur Erwärmung eines tiefkalten Kryofluids. Der Wärmetauscher umfasst einen Strömungskanal zum Leiten eines Wärmeträgerfluids und ein Kryofluidrohr zum Leiten des Kryofluids. Das Kryofluidrohr ist helikal gewunden und erstreckt sich innerhalb des Strömungskanals für das Wärmeträgerfluid. Eine Besonderheit des Wärmetauschers ist, dass eine Windungsdichte des Kryofluidrohrs entlang des Strömungskanals variiert.

## Beschreibung

Die vorliegende Offenbarung betrifft einen Wärmetauscher zur Erwärmung eines tiefkalten Kryofluids, ein Wasserstoffzufuhrsystem zur Versorgung eines Wasserstoffverbrennungsmotors und/oder einer Brennstoffzelle eines Kraftfahrzeugs mit Wasserstoff, ein Kraftfahrzeug, ein computerimplementiertes Verfahren zur Erstellung von Design-Daten zur Herstellung eines Wärmetauschers und ein Verfahren zur Herstellung eines Wärmetauschers. Die Offenbarung liegt somit auf dem Gebiet der Versorgung von Wasserstoffverbrauchern eines Kraftfahrzeugs mit Wasserstoff.

Für die Versorgung von Wasserstoffverbrauchern eines wasserstoffbetriebenen Kraftfahrzeugs kann der mitgeführte Wasserstoff in Form von kryokomprimiertem Wasserstoff gespeichert werden. Dieser kann in einem fahrzeugeigenen Kryodrucktank gespeichert werden. Vor dem Zuführen des Wasserstoffs zu dem vorgesehenen Verbraucher, etwa einer Brennstoffzelle und/oder einem Wasserstoffverbrennungsmotor, muss der Wasserstoff oftmals erwärmt werden. Dazu ist es üblich, Wärmetauscher zu verwenden, wie etwa einen äußeren Wärmetauscher (outer heat exchanger, oHex) eines Kryodrucktanks. Wie in der DE 10 2008 028 728 beschrieben, stellt sich beim Erwärmen tiefkalter Medien das Problem, dass das Wärmeträgermittel, das im Falle eines LKWs üblicherweise als ein Wasser-Glykol-Gemisch ausgebildet ist, bei zu schnellem Wärmeübergang gefrieren und der Wärmetauscher dadurch vereisen kann.

Die DE 10 2008 028 728 schlägt zur Lösung einen Vollmaterialwärmetauscher mit variabler (konischer) Bohrung und einem in diese Bohrung eingeführten Kern vor. Durch die äußeren Abmessungen des Wärmetauschers und eine Anpassung der variablen Bohrung und den darin eingeführten Kern kann der Wärmetauscher für das gewünschte Leistungsprofil ausgelegt werden.

Ferner zeigt die Druckschrift US 2024/0175548 A1 einen Verdampfer, welcher von einem flüssigen Wärmemedium und einem flüssigen Wasserstoffstrom durchströmt werden kann, um den flüssigen Wasserstoff zu verdampfen. Der Verdampfer weist ein spiralförmiges Rohr auf, welches von dem Wasserstoff durchströmt werden kann, wobei das spiralförmige Rohr von dem Wärmemedium umströmt werden kann.

Es liegt die Aufgabe zugrunde, den Stand der Technik zu bereichern und Nachteile von herkömmlichen Wärmetauschern zu vermeiden.

Die Aufgabe wird gelöst durch einen Wärmetauscher zur Erwärmung eines tiefkalten Kryofluids, ein Wasserstoffzufuhrsystem zur Versorgung eines Wasserstoffverbrennungsmotors und/oder einer Brennstoffzelle eines Kraftfahrzeugs mit Wasserstoff, ein Kraftfahrzeug, ein computerimplementiertes Verfahren zur Erstellung von Design-Daten zur Herstellung eines Wärmetauschers und ein Verfahren zur Herstellung eines Wärmetauschers mit den Merkmalen der jeweiligen unabhängigen Ansprüche. Optionale Ausgestaltungen sind in den Unteransprüchen und in der Beschreibung angegeben.

Bereitgestellt wird ein Wärmetauscher zur Erwärmung eines tiefkalten Kryofluids. Der Wärmetauscher umfasst einen Strömungskanal zum Leiten eines Wärmeträgerfluids. Ferner umfasst der Wärmetauscher ein Kryofluidrohr zum Leiten des Kryofluids, wobei das Kryofluidrohr helikal gewunden ist und sich innerhalb des Strömungskanals erstreckt. Dabei variiert eine Windungsdichte des Kryofluidrohrs entlang des Strömungskanals.

Ein Wärmetauscher ist dabei eine Vorrichtung zur Übertragung von Wärme von einem den Wärmetauscher durchströmenden Fluidstrom auf einen anderen den Wärmetauscher durchströmenden Fluidstrom oder von einem externen Medium auf einen den Wärmetauscher durchströmenden Fluidstrom oder von einem den Wärmetauscher durchströmenden Fluidstrom auf ein externes Medium. Einer der den Wärmetauscher durchströmenden Fluidströme wird durch einen Strom aus dem Kryofluid gebildet, der Wasserstoff umfassen kann oder aus Wasserstoff bestehen kann. Der Wärmetauscher kann dazu dienen, Wärme von einem den Wärmetauscher ebenfalls durchströmenden Wärmeträgerfluid auf das Kryofluid zu übertragen und dadurch das Kryofluid zu erwärmen. Der Wärmetauscher kann als Immersion-Wärmetauscher ausgebildet sein. Dies bedeutet, dass während des Betriebs des Wärmetauschers das Kryofluidrohr vom Wärmeträgerfluid im Strömungskanal umströmt werden kann.

Ein Kryofluid ist dabei ein tiefkaltes Fluid. Das Kryofluid kann in flüssiger und/oder in gasförmiger Form vorliegen. Optional kann es sich bei dem Kryofluid um kryogenen Wasserstoff handeln.

Kryogener Wasserstoff ist dabei tiefkalter Wasserstoff. Die Temperatur des kryogenen Wasserstoffs kann dabei 100 K oder weniger betragen. Insbesondere kann die Ausgabe von kryogenem Wasserstoff die Ausgabe von flüssigem Wasserstoff und/oder gasförmigem Wasserstoff unter hohem Druck und/oder kryo-komprimiertem Wasserstoff (CcH2), gasförmigem Wasserstoff unter Druck zwischen 1 bar und ca. 500 bar bei kryogenen Temperaturen zwischen 30 K und ca. 200 K, umfassen.

Ein Kryofluidrohr kann dabei eine Leitung darstellen, welche dazu ausgelegt ist, das Kryofluid durch den Wärmetauscher zu leiten. Als Strömungsquerschnitt des Kryofluidrohrs wird dabei die für die Durchströmung mit dem Kryofluid zur Verfügung stehende Querschnittsfläche des Kryofluidrohrs bezeichnet. Dass das Kryofluidrohr helikal gewunden ist, bedeutet dabei, dass sich das Kryofluidrohr entlang einer Helix erstreckt. Dass das Kryofluidrohr helikal gewunden ist, ist gleichbedeutend damit, dass das Kryofluidrohr spiralförmig ausgebildet ist. Die Windungsdichte ist dabei ein Maß für die Periodenlänge einer helikalen Windung. Je größer die Windungsdichte ist, desto kleiner ist die Periodenlänge der helikalen Windung entlang einer Längsachse der Helixstruktur bzw. des Strömungskanals, in dem das Kryofluidrohr angeordnet ist.

Ein Strömungskanal kann dabei eine Leitung darstellen, welche dazu ausgelegt ist, das Wärmeträgerfluid durch den Wärmetauscher zu leiten. Das Kryofluidrohr kann dabei innerhalb des Strömungskanals angeordnet sein. Der Strömungskanal kann einen wesentlich größeren Durchmesser und/oder Strömungsquerschnitt aufweisen als das Kryofluidrohr. Optional kann ein Durchmesser und/oder ein Strömungsquerschnitt des Strömungskanals mindestens zehnmal und optional mindestens 20 mal größer sein, als der Durchmesser und/oder der Strömungsquerschnitt des Kryofluidrohrs. Als Strömungsquerschnitt des Strömungskanals wird dabei die für die Durchströmung mit dem Wärmeträgerfluid zur Verfügung stehende Querschnittsfläche des Strömungskanals bezeichnet.

Ein Kryodrucktank ist dabei ein Tank, welcher dazu ausgelegt ist, kryogenen bzw. kryo-komprimierten Wasserstoff bei einem überkritischen Druck zu speichern, sodass der Wasserstoff auf kontrollierte Weise zur Versorgung eines oder mehrerer Verbraucher aus dem Kryodrucktank entnehmbar ist. Weitere Merkmale, welche ein Kryodrucktank aufweisen kann, sind beispielsweise in der WO 2013/143773 A1 beschrieben. Ein Kryodrucktank kann dabei insbesondere ein Tank sein, welcher zur Speicherung von kryo-komprimiertem gasförmigen Wasserstoff unter hohem Druck geeignet und/oder ausgelegt sein kann. Ein Kryodrucktank kann auch als CcH2 CRYOGAS Tank bezeichnet werden.

Ein Wasserstoffzufuhrsystem kann dabei ein System zur Zufuhr von Wasserstoff aus einem Kryodrucktank an einen Verbraucher darstellen. Der Kryodrucktank muss dabei nicht zwingend einen Teil des Wasserstoffzufuhrsystems bilden. Das Wasserstoffzufuhrsystem kann Leitungen und/oder Pumpen und/oder Ventile umfassen, um den Wasserstoff durch einen oder mehrere Wärmetauscher des Wasserstoffzufuhrsystems und/oder zur Zufuhrleitung und/oder zum Verbraucher zu fördern.

Ein Kraftfahrzeug kann dabei als ein mit Wasserstoff betriebenes Kraftfahrzeug ausgebildet sein. Das Kraftfahrzeug kann einen oder mehrere Verbraucher von Wasserstoff aufweisen, wie etwa einen oder mehrere Wasserstoff-Verbrennungsmotoren und/oder eine oder mehrere Brennstoffzellen. Das Kraftfahrzeug kann als Nutzfahrzeug ausgebildet sein. Das Kraftfahrzeug kann ein, zwei oder mehrspurig sein. Das Kraftfahrzeug kann als Motorrad, Personenkraftwagen, Kleinlastwagen, Lieferwagen, Lastkraftwagen, Reisebus, landwirtschaftliche Arbeitsmaschine, Baumaschine, Lokomotive, Wasserfahrzeug, optional als Boot oder Schiff, und/oder Luftfahrzeug, optional als Flugzeug, Hubschrauber oder Multicopter, ausgebildet sein. Das Kraftfahrzeug kann optional derart ausgestaltet sein, dass eine Kühlflüssigkeit des Kraftfahrzeugs, welche zur Kühlung des Wasserstoff-Verbrennungsmotors und/oder zumindest einer Brennstoffzelle der einen oder der mehreren Brennstoffzellen bereitgestellt wird, als das Wärmeträgerfluid verwendet wird.

Die Offenbarung bietet dabei den Vorteil, dass durch die Variation der Windungsdichte eine Wärmeübertragung entlang des Strömungskanals für an einen vorgesehen Einsatzzweck angepasst werden kann und dadurch ein Einfrieren des Wärmeträgerfluids zuverlässig verhindert werden kann. Insbesondere bietet dies den Vorteil, dass ein zu hoher Wärmeübertrag beim Einströmen des Kryofluids in das Kryofluidrohr trotz der sehr niedrigen Temperatur des Kryofluids vermieden werden kann und dennoch entlang des Strömungskanals eine effiziente Wärmeübertragung erreicht werden kann.

Zudem bietet die Offenbarung den Vorteil, dass ein Leistungsprofil des Wärmetauschers, also eine Ausgestaltung des Wärmetauschers für einen vorgegebenen Einsatzzweck mit vorgegebenen Randbedingungen, individuell ausgestaltet werden kann, ohne dass dazu notwendigerweise die äußeren Abmessungen und/oder die äußere Ausgestaltung des Wärmetauschers geändert werden müssen. Dies bietet wiederum den Vorteil, dass die äußeren Abmessungen und Ausgestaltungen des Wärmetauschers, die durch externe Gegebenheiten bedingt sein können, beibehalten werden können, während durch interne Anpassungen, insbesondere eine Variation der Windungsdichte des helikalen Kryofluidrohrs, die Wärmeübertragung gezielt an die Randbedingungen, die auch als Rahmenbedingungen bezeichnet werden können, des vorgesehenen Einsatzzwecks angepasst werden können. Dies kann insbesondere dahingehend vorteilhaft sein, dass bei einem Einsatz des Wärmetauschers in einem größeren System, etwa in einem Kraftfahrzeug, die Abmessungen und Ausgestaltung zur Sicherstellung der Anschlussmöglichkeiten und zur Nutzung des zur Verfügung stehenden Bauraums beibehalten werden können, während durch die internen Variationen der Wärmetauscher an den vorgesehen Einsatzzweck angepasst werden können. Mit anderen Worten können Anpassungen am Wärmetauscher vorgenommen werden, ohne dass es dabei zu Einbußen bei der Kompatibilität mit einem System kommt, in das der Wärmetauscher einzusetzen ist. Optional bietet dies auch den Vorteil, dass Wärmetauscher mit verschiedenen Leistungsprofilen bereitgestellt werden können, welche sich in ihren äußeren Abmessungen und Ausgestaltungen und insbesondere den Anschlussmöglichkeiten nicht unterscheiden, wobei die verschiedenen Leistungsprofile durch innere Anpassungen vorgenommen werden können, wie etwa durch unterschiedliche Variationen des helikal gewundenen Kryofluidrohrs.

Ferner bietet die Offenbarung den Vorteil, dass die Anpassung des Wärmetauschers an einen vorgegebenen Einsatzzweck und die damit verbundenen Randbedingungen fertigungstechnisch mit geringem Aufwand umzusetzen sind. Entsprechend können die Herstellungskosten für den Wärmetauscher gering gehalten werden. Insbesondere sind offenbarungsgemäß für die Anpassung keine variablen Bohrungen zwingend erforderlich, wie dies herkömmlicherweise bei Vollmaterialwärmetauschern der Fall ist.

Die Offenbarung bietet ferner den Vorteil, dass das Leistungsprofil und/oder eine Dynamik eines bestehenden Wärmetauschers nachträglich angepasst werden können, etwa durch eine Änderung des helikal gewundenen Kryofluidrohrs, ohne dabei notwendigerweise eine Geometrie des Bauraums und oder die Anschlussmöglichkeiten des Wärmetauschers ändern zu müssen. Dadurch können optional Wärmetauscher erneuert und/oder ersetzt werden, ohne dass dadurch weitere Änderungen am Gesamtsystem, wie etwa am Kraftfahrzeug, erforderlich werden.

Der Wärmetauscher kann als Gleichstromwärmetauscher ausgebildet sein. Dies kann bedeuten, dass das Wärmeträgerfluid und das Kryofluid im Wärmetauscher in die gleiche Richtung strömen. Dies kann den Vorteil einer effizienten Wärmeübertragung vom Wärmeträgerfluid auf das Kryofluid bieten, da beim Eintritt in den Wärmetauscher der Temperaturunterschied zwischen dem Wärmeträgerfluid und dem Kryofluid maximal ist und dadurch eine maximale Wärmeübertragung erreicht werden kann. Zudem kann der maximale Temperaturunterschied dazu beitragen, ein Einfrieren des Wärmeträgerfluids effizient zu verhindern.

Die Windungsdichte des Kryofluidrohrs entlang des Strömungskanals kann derart variieren, dass die Windungsdichte entlang einer Strömungsrichtung des Wärmeträgerfluids im Strömungskanal zunimmt. Dies kann den Vorteil bieten, dass in einem vorderen Bereich des Wärmetauschers, in welchem das Kryofluid in den Wärmetauscher einströmt, eine thermische Kontaktfläche des Wärmeträgerfluids auf das Kryofluid aufgrund der geringen Windungsdichte gering gehalten wird, während in einem hinteren Bereich des Wärmetauschers weiter stromabwärts, ein thermischer Kontakt aufgrund der höheren Windungsdichte vergrößert wird. Durch die Variation des thermischen Kontakts zwischen dem Wärmeträgerfluid und dem Kryofluid kann ein geringerer Temperaturunterschied zwischen dem Wärmeträgerfluid und dem Kryofluid im hinteren Bereich des Wärmetauschers zumindest teilweise ausgeglichen werden und dadurch ein ausgeglichener und/oder gleichbleibender Wärmeübertrag über die gesamte Länge des Strömungskanals erreicht werden.

Die Zunahme der Windungsdichte kann linear mit einer axialen Position im Strömungskanal sein. Alternativ kann die Zunahme der Windungsdichte nichtlinear erfolgen. Die Zunahme der Windungsdichte kann in Abhängigkeit von den Rahmenbedingungen des vorgesehenen Einsatzzweckes bzw. vom gewünschten Leistungsprofil des Wärmetauschers gewählt werden.

Der Strömungskanal des Wärmetauschers kann eine zylindrische Form aufweisen. Optional kann der Wärmetauscher derart ausgebildet sein, dass der Strömungskanal das Wärmeträgerfluid entlang einer Längsachse des zylindrischen Strömungskanals leitet. Dies kann eine effiziente Nutzung des Bauraums des Wärmetauschers ermöglichen.

Der Wärmetauscher kann ferner eine Kernwandung umfassen, welche im Inneren des Strömungskanals ausgebildet ist und einen Strömungsquerschnitt des Strömungskanals reduziert. Dies kann den Vorteil bieten, dass dadurch eine Strömungsgeschwindigkeit des Wärmeträgerfluids beeinflusst werden kann. Dies kann somit beim Auslegen des Wärmetauschers einen weiteren Freiheitsgrad zur Anpassung der Wärmeübertragung bieten.

Die Kernwandung des Wärmetauschers kann sich entlang einer Längsachse des Strömungskanals erstrecken. Die Kernwandung des Wärmetauschers kann derart ausgestaltet sein, dass die Kernwandung den Strömungsquerschnitt des Strömungskanals über zumindest einen Teil der Länge und optional über die gesamte Länge des Strömungskanals gleichbleibend reduziert. Dies kann eine gleichbleibende Strömungsgeschwindigkeit des Wärmeträgerfluid sicherstellen oder begünstigen.

Die Kernwandung des Wärmetauschers kann derart ausgestaltet sein, dass die Kernwandung den Strömungsquerschnitt des Strömungskanals über zumindest einen Teil der Länge und optional über die gesamte Länge des Strömungskanals variierend reduziert. Dadurch kann eine Variation der Strömungsgeschwindigkeit entlang der Längsachse des Strömungskanals erreicht werden und entsprechend kann dadurch ein weiterer Freiheitsgrad zur Anpassung der Wärmeübertragung bereitgestellt werden. Die Reduktion des Strömungsquerschnitts des Strömungskanals durch die Kernwandung kann über zumindest einen Teil der Länge des Strömungskanals zunehmend oder abnehmend erfolgen. Es ist denkbar, dass die Zunahme bzw. Abnahme der Reduktion des Strömungsquerschnitts optional linear erfolgt.

Die Kernwandung kann optional massiv ausgebildet sein, also ohne einen Hohlraum im Inneren aufzuweisen. Optional kann die Kernwandung aus Metall, optional aus Aluminium oder Stahl ausgebildet sein. Optional kann die Kernwandung derart ausgebildet sein, dass diese eine möglichst große Wärmekapazität aufweist. Optional kann somit die Kernwandung dazu ausgelegt sein, selbst Wärme aufzunehmen und abzugeben und dadurch ausgleichend auf den Wärmeübertrag zu wirken. Alternativ kann die Kernwandung derart ausgebildet sein, dass diese einen Hohlraum im Inneren aufweist. Optional kann die Kernwandung zylindrisch oder konisch ausgebildet sein. Optional kann die Kernwandung einen Mantel aus Metall, optional aus Aluminium oder Stahl, aufweisen und im Inneren mit Luft befüllt sein oder evakuiert sein. Optional kann die Kernwandung durch einen Vollmaterialblock mit zylindrischer oder konischer Bohrung bereitgestellt werden.

Die Kernwandung bietet ferner eine weitere Möglichkeit, das Leistungsprofil und/oder eine Dynamik eines bestehenden Wärmetauschers nachträglich anzupassen, ohne dabei notwendigerweise eine Geometrie des Bauraums und oder die Anschlussmöglichkeiten des Wärmetauschers ändern zu müssen. Dadurch können optional Wärmetauscher erneuert und/oder ersetzt werden, ohne dass dadurch weitere Änderungen am Gesamtsystem, wie etwa am Kraftfahrzeug, erforderlich werden. Alternativ oder zusätzlich kann eine Anpassung der Stützplatten zur Anpassung und/oder Änderung des Leistungsprofils des Wärmetauschers vorgenommen werden.

Das Kryofluid kann am Einlass optional eine Temperatur von etwa 30 K bis etwa 200 K haben.

Das Wärmeträgergfluid kann optional ein Gemisch aus Wasser und Glykol umfassen oder daraus bestehen. Das Wärmeträgerfluid kann optional einen Gefrierpunkt zwischen etwa 0°C bis -40°C oder darunter, weiter optional -20 C bis -30°C, aufweisen. Aufgrund der Volumenunterschiede des Wärmeträgerfluid und des Kryofluids, wobei das Wärmeträgerfluid im Strömungskanal mit einem deutlich größeren Volumen vorliegen kann als das Kryofluid im Kryofluidrohr, kann ein Gefrieren des Wärmeträgerfluids auch bei Temperaturen des Kryofluids weit unterhalb des Gefriepunkts des Wärmeträgerfluids vermieden werden.

Der Wärmetauscher kann ferner eine oder mehrere Stützplatten aufweisen, welche das eine oder die mehreren Kryofluidrohre und die Kernwandung mit dem Strömungskanal starr verbinden können. Die Stützplatten können Ausnehmungen aufweisen, um für das Wärmeträgerfluid durchlässig zu sein. Mögliche Schwingungen der Kryofluidrohre, welche ab einer gewissen Strömungsgeschwindigkeit des Kryofluids auftreten können, können durch eine geeignete Anordnung der Stützplatten gedämpft werden. Die Ausgestaltung der Ausnehmungen in der Stützplatte kann derart gewählt werden, dass diese einen für den Einsatzzweck geeigneten Kompromiss zwischen Schwingungsdämpfung, mechanischer Stabilität der Stützplatte und Wärmetauscherleistung darstellt.

Ferner wird ein Wasserstoffzufuhrsystem zur Versorgung eines Wasserstoffverbrennungsmotors und/oder einer Brennstoffzelle eines Kraftfahrzeugs mit Wasserstoff bereitgestellt. Das Wasserstoffzufuhrsystem umfasst ein Wasserstoffleitungssystem zur Entnahme von Wasserstoff in Form eines Kryofluids aus einem Kryotank. Ferner weist das Wasserstoffzufuhrsystem einen Wärmetauscher auf, um den in Form des Kryofluids entnommenen Wasserstoff zur Versorgung des Wasserstoffverbrennungsmotors und/oder der Brennstoffzelle mit dem mittels des Wärmetauschers erwärmten Wasserstoffs zu erwärmen.

Sämtliche für den Wärmetauscher bereitgestellte Offenbarung ist auch für das Wasserstoffzufuhrsystem als offenbart anzusehen und umgekehrt.

Ferner wird ein Kraftfahrzeug bereitgestellt. Das Kraftfahrzeug zeichnet sich dadurch aus, dass es ein offenbarungsgemäßes Wasserstoffzufuhrsystem und/oder einen offenbarungsgemäßen Wärmetauscher umfasst.

Sämtliche für den Wärmetauscher und für das Wasserstoffzufuhrsystem bereitgestellte Offenbarung ist auch für das Kraftfahrzeug als offenbart anzusehen und umgekehrt.

Ferner wird ein computerimplementiertes Verfahren zur Erstellung von Design-Daten zur Herstellung eines Wärmetauschers zum Erwärmen eines Kryofluids für einen vorbestimmten Einsatzzweck bereitgestellt. Das Verfahren umfasst ein Empfangen von vorgegebenen Randbedingungen des vorbestimmten Einsatzzwecks. Die Randbedingungen umfassen zumindest einen vorgegebenen Ausgangstemperaturbereich des bereitgestellten Kryofluids, einen vorgegebenen Zieltemperaturbereich des erwärmten Kryofluids und einen vorgegebenen Temperaturbereich eines zur Erwärmung zu nutzenden Wärmeträgerfluids. Das Verfahren umfasst ferner ein Bestimmen einer geeigneten Variation einer Windungsdichte eines helikal gewundenen Kryofluidrohrs des Wärmetauschers derart, dass mit den vorgegebenen Randbedingungen eine Erwärmung des Kryofluids während eines Durchströmens des in einem mit dem Wärmeträgerfluid durchströmten Strömungskanals verlaufenden Kryofluidrohrs auf den Zieltemperaturbereich erfolgt.

Ferner wird ein Verfahren zur Herstellung eines Wärmetauschers basierend auf Design-Daten für den Wärmetauscher bereitgestellt, die mit dem oben beschriebenen Verfahren erstellt wurden.

Sämtliche für den Wärmetauscher, für das Wasserstoffzufuhrsystem und für das Kraftfahrzeug bereitgestellte Offenbarung ist auch für die Verfahren als offenbart anzusehen und umgekehrt.

Die oben genannten und im Folgenden erläuterten Merkmale und Ausführungsformen sind dabei nicht nur als in den jeweils explizit genannten Kombinationen offenbart anzusehen, sondern sind auch in anderen technisch sinnhaften Kombinationen und Ausführungsformen vom Offenbarungsgehalt umfasst.

Weitere Einzelheiten und Vorteile sollen nun anhand von den folgenden Beispielen und optionalen Ausführungsformen mit Bezug auf die Figuren näher erläutert werden.

Es zeigen:
- Fig. 1: einen Wärmetauscher gemäß einer optionalen Ausführungsform,
- Fig. 2: einen Wärmetauscher gemäß einer weiteren optionalen Ausführungsform,
- Fig. 3: einen Wärmetauscher gemäß einer weiteren optionalen Ausführungsform,
- Fig. 4: eine Querschnittsdarstellung einer Stützplatte gemäß einer optionalen Ausführungsform,
- Fig. 5: ein Wasserstoffzufuhrsystem gemäß einer optionalen Ausführungsform,
- Fig. 6: ein Kraftfahrzeug gemäß einer optionalen Ausführungsform,
- Fig. 7: ein computerimplementiertes Verfahren zur Erstellung von Design-Daten zur Herstellung eines Wärmetauschers gemäß einer optionalen Ausführungsform, und
- Fig. 8: ein Verfahren zur Herstellung eines Wärmetauschers gemäß einer optionalen Ausführungsform.

In den folgenden Figuren werden gleiche oder ähnliche Elemente in den verschiedenen Ausführungsformen der Einfachheit halber mit gleichen Bezugszeichen bezeichnet.

Figur 1 zeigt einen Wärmetauscher 1 zur Erwärmung eines tiefkalten Kryofluids 7 gemäß einer optionalen Ausführungsform. Der Wärmetauscher 1 umfasst einen Strömungskanal 2 zum Leiten eines Wärmeträgerfluids 3 und ein Kryofluidrohr 6 zum Leiten des Kryofluids 7. Das Kryofluidrohr 6 ist helikal gewunden und erstreckt sich innerhalb des Strömungskanals 2 für das Wärmeträgerfluid 3. Dabei variiiert eine Windungsdichte des Kryofluidrohrs 6 entlang des Strömungskanals 2. Das Wärmeträgerfluid 3 kann über einen Einlass 4 dem Strömungskanal 2 zugeführt werden und über einen Auslass 5 daraus entweichen. Das Kryofluid 7 kann über einen Einlass 8 dem Kryofluidrohr 6 zugeführt werden und über einen Auslass 9 daraus entweichen.

Der Wärmetauscher 1 ist als Immersionswärmetauscher ausgebildet und kann auch als Gleichstromwärmetauscher ausgebildet sein.

Die Windungsdichte des Kryofluidrohrs 6 entlang des Strömungskanals 2 variiert derart, dass die Windungsdichte entlang einer Strömungsrichtung 10 des Wärmeträgerfluids 3 im Strömungskanal 2 zunimmt. Die Zunahme der Windungsdichte kann linear mit einer axialen Position im Strömungskanal 2 erfolgen.

Der Strömungskanal 2 hat eine zylindrische Form und der Wärmetauscher 1 ist optional derart ausgebildet, dass der Strömungskanal 2 das Wärmeträgerfluid 3 entlang einer Längsachse 11 des zylindrischen Strömungskanals 2 leitet.

Der Wärmetauscher 1 umfasst zudem eine Kernwandung 12, welche im Inneren des Strömungskanals 2 ausgebildet ist und einen Strömungsquerschnitt des Strömungskanals 2 reduziert. Die Kernwandung 12 erstreckt sich entlang der Längsachse 11 des Strömungskanals 2. Die Kernwandung 12 ist derart ausgestaltet, dass die Kernwandung 12 den Strömungsquerschnitt des Strömungskanals 2 über zumindest einen Teil der Länge des Strömungskanals 2 gleichbleibend reduziert.

Der Wärmetauscher 1 kann mehrere Stützplatten 23 zur Stützung des Strömungskanals 2 aufweisen.

Figur 2 zeigt einen Wärmetauscher 1 gemäß einer weiteren optionalen Ausführungsform, welcher in vielen Aspekten dem Wärmetauscher 1 gemäß der in Figur 1 gezeigten Ausführungsform entspricht. Der Wärmetauscher 1 gemäß der optionalen Ausführungsform in Figur 2 weicht jedoch darin von der in Figur 1 gezeigten Ausführungsform ab, dass die Kernwandung 12 derart ausgestaltet ist, dass die Kernwandung 12 den Strömungsquerschnitt des Strömungskanals 2 über zumindest einen Teil der Länge des Strömungskanals 2 variierend reduziert.

Der Wärmetauscher 1 ist dabei derart ausgestaltet gestaltet, dass die Reduktion des Strömungsquerschnitts des Strömungskanals 2 durch die Kernwandung 12 über die gesamte Länge des Strömungskanals 2 abnehmend erfolgt, und wobei die Abnahme der Reduktion des Strömungsquerschnitts optional linear erfolgt.

Das im vorderen Bereich des Strömungskanals 2, also nahe des Einlasses 4, noch sehr warme Wärmeträgerfluid 3 kann dadurch schneller an der im vorderen Bereich noch sehr kalten Kryofluidleitung 6 vorbeigeführt werden. Dadurch kann eine Gefahr eines Einfrierens des Wärmeträgerfluids 3 im vorderen Bereich, d.h. nahe dem Einlass 4, reduziert werden.

Gemäß anderen Ausführungsformen (nicht gezeigt) kann der Wärmetauscher 1 derart ausgestaltet sein, dass die Reduktion des Strömungsquerschnitts des Strömungskanals 2 durch die Kernwandung 12 über die gesamte Länge des Strömungskanals 2 zunehmend erfolgt, sodass eine Strömungsgeschwindigkeit entlang der Strömungsrichtung 10 zunimmt.

Figur 3 zeigt einen Wärmetauscher 1 gemäß einer weiteren optionalen Ausführungsform. Dieser weicht darin von der in Figur 1 gezeigten optionalen Ausführungsform ab, dass dieser eine zweite Kryofluidleitung bzw. ein zweites Kryofluidrohr 6a aufweist, die bzw. das ebenfalls helikal gewunden ist und zusammen mit der Kryofluidleitung bzw. dem Kryofluidrohr 6 eine doppel-helikale Anordnung einnimmt. Dies bietet den Vorteil, dass der Wärmetauscher 11 optional im Gleichstrom- und Gegenstrombetrieb gleichzeitig betrieben werden kann. Dazu weist der Wärmetauscher 1 einen weiteren Einlass 8a und einen weiteren Auslass 9a auf, sodass das Kryofluid 7 nach dem Durchströmen des Kryofluidrohrs 6 durch das zweite Kryofluidrohr 6a zurückgeführt werden kann und erneut Wärme von dem im Strömungskanal 2 strömenden Wärmeträgerfluid 3 aufnehmen kann. Dies ermöglicht einen größeren Wärmeübertrag im Wärmetauscher 10, ohne dass dafür eine Änderung des Bauraums des Wärmetauschers 1 erforderlich ist.

Für den in Figur 3 daregstellten Wäremtauscher 1 ergeben sich zumindest drei verschiedene Betriebsarten bzw. Betriebsmöglichkeiten. In einer ersten Betriebsart können die Fluide 3, 7 in alle drei Fluidleitungen 2, 6, 6a in dieselbe Richtung, z. B. in die Richtung 10, durch den Wäremtauscher 1 strömen. In einer zweiten Betriebsart kann das Kyrofluid 7 in den beiden Kryofluidrohren 6, 6a in dieselbe Richtung strömen, z. B. in die Richtung 10, und das Wärmeträgerfluid 3 kann im Rohr 2 in die entgegensetzte Richtung, z. B. entegegn der Richtung 10,strömen. In einer dritten Betriebsart kann das Kyrofluid 7 in den beiden Kryofluidrohren 6, 6a in die entgegensetzte Richtung strömen, z. B. in dem Rohr 6 in die Richtung 10 und in dem Rohr 6a entgegen der Richtung 10, und das Wärmeträgerfluid 3 kann im Rohr 2 in in einer der beiden vorgenannten Richtungen strömen, also z. B. in dem Rohr 2 in die Richtung 10 oder entgegen der Richtung 10. Die beiden Kryofluidleitungen 6, 6a können demnach im Gleichstrom oder im Gegenstrom betrieben werden. Das mittels des Wärmetauschers 1 erwärmte Kryofluid 7 kann beispielsweise direkt an einen Verbraucher, z. B. einem Wasserstoffverbrennungsmotor 16 und/oder einer Brennstoffzelle 17, abgegeben werden oder in einen Tank 18 geleitet werden, um dort Druck aufzubauen und danach (erkaltet) erneut mittels dem Wärmetauscher 1 erwärmt zu werden. Es ist denkbar, das Kryofluid 7 nach einem ersten Durchlauf durch den Wärmetauscher 1 direkt der Brennstoffzelle 17 zuzuleiten oder, beispieslweise über ein entsprechendes Drei-Wege-Ventil, durch den Wärmetauscher 1 zurückzuschicken (dann im Gegenstrom) um das Kryofluid 7 weiter zu erwärmen.

Figur 4 zeigt eine Stützplatte 23 für einen Wärmetauscher 1 gemäß der in Figuren 1 bis 3 gezeigten optionalen Ausführungsformen in einer schematischen Querschnittdarstellung. Die Stützplatte 23 weist dabei Öffnungen 24 für die Kryofluidrohre 6 und 6a, eine Öffnung 25 für die Kernwandung 12 und Durchlassöffnungen 26 für das Wärmeträgerfluid 3 auf. Die Ausgestaltung der Stützplatte kann von Abwägungen hinsichtlich der Schwingungsdämpfung, der mechanischen stabilität und der Leistung des Wärmetauschers beeinflusst sein.

Figur 5 zeigt ein Wasserstoffzufuhrsystem 13 gemäß einer optionalen Ausführungsform zur Versorgung eines Wasserstoffverbrennungsmotors 16 und/oder einer Brennstoffzelle 17 eines Kraftfahrzeugs 15 (siehe Figur 6) mit Wasserstoff. Das Wasserstoffzufuhrsystem 13 umfasst ein Wasserstoffleitungssystem 14 zur Entnahme von Wasserstoff in Form eines Kryofluids 7 aus einem Kryotank 18 und einen Wärmetauscher 1 zur Erwärmung des in Form des Kryofluids 7 entnommenen Wasserstoffs zur Versorgung des Wasserstoffverbrennungsmotors 16 und/oder der Brennstoffzelle 17 mit dem mittels des Wärmetauschers 1 erwärmten Wasserstoffs.

Figur 6 zeigt ein Kraftfahrzeug 15 gemäß einer optionalen Ausführungsform, das ein Wasserstoffzufuhrsystem 13 gemäß Figur 6 und/oder einen offenbarungsgemäßen Wärmetauscher 1 umfasst.

Figur 7 zeigt schematisch ein computerimplementiertes Verfahren 19 zur Erstellung von Design-Daten zur Herstellung eines Wärmetauschers 1 zum Erwärmen eines Kryofluids 7 für einen vorbestimmten Einsatzzweck. Das Verfahren umfasst ein Empfangen 20 von vorgegebenen Randbedingungen des vorbestimmten Einsatzzwecks. Die Randbedingungen umfassen zumindest einen vorgegebenen Ausgangstemperaturbereich des bereitgestellten Kryofluids 7, einen vorgegebenen Zieltemperaturbereich des erwärmten Kryofluids und einen vorgegebenen Temperaturbereich eines zur Erwärmung zu nutzenden Wärmeträgerfluids 3. Das Verfahren ist dadurch gekennzeichnet, dass es ferner das Bestimmen 21 einer geeigneten Variation einer Windungsdichte eines helikal gewundenen Kryofluidrohrs 6 des Wärmetauschers 1 umfasst. Dies geschieht derart, dass mit den vorgegebenen Randbedingungen eine Erwärmung des Kryofluids 7 während eines Durchströmens des in einem mit dem Wärmeträgerfluid 3 durchströmten Strömungskanals 2 verlaufenden Kryofluidrohrs 6 auf den Zieltemperaturbereich erfolgt.

In Figur 8 sieht man ein Verfahren 22 zur Herstellung eines Wärmetauschers basierend auf Design-Daten für den Wärmetauscher 1, die mit einem Verfahren 19 gemäß Figur 7 erstellt wurden.

### Bezugszeichenliste

- 1: Wärmetauscher
- 2: Strömungskanal
- 3: Wärmeträgerfluid
- 4: Einlass für Wärmeträgerfluid
- 5: Auslass für Wärmeträgerfluid
- 6: Kryofluidrohr
- 6a: zweites Kryofluidrohr
- 7: Kryofluid
- 8: Einlass für Kryofluid
- 8a: Einlass des zweiten Kryofluidrohrs
- 9: Auslass für Kryofluid
- 9a: Auslass des zweiten Kryofluidrohrs
- 10: Strömungsrichtung
- 11: Längsachse
- 12: Kernwandung
- 13: Wasserstoffzufuhrsystem
- 14: Wasserstoffleitungssystem
- 15: Kraftfahrzeug
- 16: Wasserstoffverbrennungsmotor
- 17: Brennstoffzelle
- 18: Kryotank
- 19: Verfahren zur Erstellung von Design-Daten zur Herstellung eines Wärmetauschers
- 20: Empfangen von vorgegebenen Randbedingungen
- 21: Bestimmen einer geeigneten Variation einer Windungsdichte
- 22: Verfahren zur Herstellung eines Wärmetauschers
- 23: Stützplatte
- 24: Öffnung für Kryofluidrohr
- 25: Öffnung für Kernwandung
- 26: Durchlassöffnung für Wärmeträgerfluid

## Patentansprüche

1. Wärmetauscher (1) zur Erwärmung eines tiefkalten Kryofluids (7), der Wärmetauscher (1) umfassend:
- einen Strömungskanal (2) zum Leiten eines Wärmeträgerfluids (3); und
- ein Kryofluidrohr (6) zum Leiten des Kryofluids (7), wobei das Kryofluidrohr (6) helikal gewunden ist und sich innerhalb des Strömungskanals (2) erstreckt:
**dadurch gekennzeichnet, dass**
eine Windungsdichte des Kryofluidrohrs (6) entlang des Strömungskanals (2) variiert.

2. Wärmetauscher (1) gemäß Anspruch 1, wobei der Wärmetauscher (1) als Immersonswärmetauscher ausgebildet ist.

3. Wärmetauscher (1) gemäß Anspruch 1 oder 2, wobei der Wärmetauscher (1) als Gleichstromwärmetauscher ausgebildet ist.

4. Wärmetauscher (1) gemäß einem der vorhergehenden Ansprüche, wobei die Windungsdichte des Kryofluidrohrs (6) entlang des Strömungskanals (2) derart variiert, dass die Windungsdichte entlang einer Strömungsrichtung (10) des Wärmeträgerfluids (3) im Strömungskanal (2) zunimmt.

5. Wärmetauscher (1) gemäß Anspruch 4, wobei die Zunahme der Windungsdichte linear mit einer axialen Position im Strömungskanal (2) ist.

6. Wärmetauscher (1) gemäß einem der vorhergehenden Ansprüche, wobei der Strömungskanal (2) eine zylindrische Form aufweist und wobei der Wärmetauscher (1) optional derart ausgebildet ist, das der Strömungskanal (2) das Wärmeträgerfluid (3) entlang einer Längsachse (11) des zylindrischen Strömungskanals (2) leitet.

7. Wärmetauscher (1) gemäß einem der vorhergehenden Ansprüche, ferner umfassend eine Kernwandung (12), welche im Inneren des Strömungskanals (2) ausgebildet ist und einen Strömungsquerschnitt des Strömungskanals (2) reduziert.

8. Wärmetauscher (1) gemäß Anspruch 7, wobei sich die Kernwandung (12) entlang einer Längsachse (11) des Strömungskanals (2) erstreckt.

9. Wärmetauscher (1) gemäß Anspruch 8, wobei die Kernwandung (12) derart ausgestaltet ist, dass die Kernwandung (12) den Strömungsquerschnitt des Strömungskanals (2) über zumindest einen Teil der Länge des Strömungskanals (2) gleichbleibend reduziert.

10. Wärmetauscher (1) gemäß Anspruch 8 oder 9, wobei die Kernwandung (12) derart ausgestaltet ist, dass die Kernwandung (12) den Strömungsquerschnitt des Strömungskanals (2) über zumindest einen Teil der Länge des Strömungskanals (2) variierend reduziert.

11. Wärmetauscher (1) gemäß Anspruch 10, wobei die Reduktion des Strömungsquerschnitts des Strömungskanals (2) durch die Kernwandung (12) über zumindest einen Teil der Länge des Srömungskanals zunehmend oder abnehmend erfolgt, und wobei die Zunahme bzw. Abnahme der Reduktion des Strömungsquerschnitts optional linear erfolgt.

12. Wasserstoffzufuhrsystem (13) zur Versorgung eines Wasserstoffverbrennungsmotors (16) und/oder einer Brennstoffzelle (17) eines Kraftfahrzeugs (15) mit Wasserstoff, das Wasserstoffzufuhrsystem (13) umfassend:
- ein Wasserstoffleitungssystem (14) zur Entnahme von Wasserstoff in Form eines Kryofluids (7) aus einem Kryotank (18);
- einen Wärmetauscher (1) gemäß einem der vorhergehenden Ansprüche zur Erwärmung des in Form des Kryofluids (7) entnommenen Wasserstoffs zur Versorgung des Wasserstoffverbrennungsmotors (16) und/oder der Brennstoffzelle (17) mit dem mittels des Wärmetauschers (1) erwärmten Wasserstoffs.

13. Kraftfahrzeug (15) umfassend ein Wasserstoffzufuhrsystem (13) gemäß Anspruch 12 und/oder einen Wärmetauscher (1) gemäß einem der Ansprüche 1 bis 11.

14. Computerimplementiertes Verfahren zur Erstellung von Design-Daten zur Herstellung eines Wärmetauschers (1) zum Erwärmen eines Kryofluids (7) für einen vorbestimmten Einsatzzweck, das Verfahren umfassend:
- Empfangen (20) von vorgegebenen Randbedingungen des vorbestimmten Einsatzzwecks, wobei die Randbedingungen zumindest einen vorgegebenen Ausgangstemperaturbereich des bereitgestellten Kryofluids (7), einen vorgegebenen Zieltemperaturbereich des erwärmten Kryofluids (7) und einen vorgegebenen Temperaturbereich eines zur Erwärmung zu nutzenden Wärmeträgerfluids (3) umfassen;
**dadurch gekennzeichnet, dass** das Verfahren ferner umfasst:
- Bestimmen (21) einer geeigneten Variation einer Windungsdichte eines helikal gewundenen Kryofluidrohrs (6) des Wärmetauschers (1) derart, dass mit den vorgegebenen Randbedingungen eine Erwärmung des Kryofluids (7) während eines Durchströmens des in einem mit dem Wärmeträgerfluid (3) durchströmten Strömungskanals (2) verlaufenden Kryofluidrohrs (6) auf den Zieltemperaturbereich erfolgt.

15. Verfahren zur Herstellung eines Wärmetauschers (1) basierend auf Design-Daten für den Wärmetauscher (1), die mit einem Verfahren gemäß Anspruch 14 erstellt wurden.
